# FASCICULE DE BREVET EUROPEEN

(11) **EP 0 399 874 B1**
(45) Date de publication et mention de la délivrance du brevet: **15.07.1992**
(21) Numéro de dépôt: 90401298.6
(22) Date de dépôt: 16.05.1990
(51) Int. Cl.: E04D 12/00

(54) **Assemblage de liteaux, notamment pour la couverture de toits inclinés**
Lattenvorrichtung, insbesondere für Überdeckung von geneigten Dächern
Batten assembly, particularly for covering of pitched roofs

(30) Priorité: 26.05.1989 FR 8906904
(43) Date de publication de la demande: 28.11.1990
(73) Titulaire: SOCIETE MODERNE DU BATIMENT INDUSTRIEL société dite: SO MO BI, F-93350 Le Bourget (FR)
(72) Inventeur: Todisco, Serge, F-93350 Le Bourget (FR)
(74) Mandataire: Hirsch, Marc-Roger

(56) Documents cités:
- EP-A- 0 027 750
- EP-A- 0 230 159
- DE-A- 3 209 348
- DE-B- 1 193 658
- FR-A- 2 206 808
- KUNSTSTOFFE Carl Hauser Verlag vol. 60, no. 8, 1970, MUNICH DE pages 508 - 510; H. WILD: "DACHUNTERSPANN-FOLIEN AUS KUNSTSTOFF"

## Description

La présente invention se rapporte à un assemblage de liteaux permettant leur stockage et leur pose rapide, à l'écartement désiré, sur des chevrons formant surface de réception pour la fixation ultérieure d'éléments de couverture et consistant en une série de liteaux, parallèles et régulièrement espacés, fixés sur une feuille continue formée d'un matériau souple, les liteaux étant, en outre, reliés entre eux par des bandes parallèles, minces, souples, résistantes et sensiblement inextensibles qui sont disposées transversalement à l'axe des liteaux et fixées à ceux-ci à leur intersection.

Selon EP-A-0 230 159, on connaît des assemblages de liteaux où les liteaux sont reliés entre eux par des bandes parallèles, minces, souples, résistantes et sensiblement inextensibles qui s'étendent transversalement à l'axe des liteaux et sont fixées à ceux-ci à leur intersection, de manière que chaque liteau soit disposé entre la feuille et les bandes et isolé par la feuille de l'ambiance régnant de l'autre côté de la feuille.

De tels assemblages de liteaux se sont révélés aptes à la pose rapide sur une toiture mais relativement onéreux à fabriquer du fait qu'il est nécessaire de prévoir un double agrafage:
- pour fixer les bandes résistantes et
- pour la feuille continue souple en matière plastique relativement peu résistante et destinée à être arrachée après la pose des liteaux sur des chevrons et juste avant la mise en place de la couverture pour permettre l'aération normale de la toiture.

Une autre fonction envisagée pour de tels assemblages de liteaux, à savoir la mise hors d'eau provisoire du bâtiment et la récupération des fuites en sous toiture, n'a pas pu être réalisée à l'aide des assemblages de liteaux de ce type.

La présente invention vise à réaliser cette fonction supplémentaire tout en réduisant les coûts de fabrication de tels assemblages.

La présente invention a pour objet un assemblage de liteaux dans lequel la feuille continue présente une bonne résistance à l'arrachement et au déchirage et est insérée entre les liteaux et les bandes parallèles résistantes dont l'écartement correspond sensiblement à celui des chevrons de la surface de réception, dans lequel la feuille continue est maintenue en place par l'agrafage desdites bandes sur les liteaux à leur intersection avec ces derniers, et dans lequel la longueur de la feuille souple entre deux bandes parallèles résistantes contiguës est supérieure à la longueur des liteaux séparant ces deux bandes contiguës, de manière à former au moins une rigole entre deux chevrons quand les deux bandes contiguës sont posées sur deux chevrons contigus.

Selon un mode de réalisation de l'invention, la feuille souple continue comporte des perforations disposées dans des zones distinctes de celle de la rigole.

Selon un autre mode de réalisation de l'invention, la feuille souple continue comporte des perforations dont les bords sont relevés en direction des liteaux.

Les perforations peuvent avantageusement être remplacées par des microperforations réalisées à l'origine dans la feuille souple et qui s'opposent, par un effet de tension superficielle, à l'écoulement de l'eau tout en permettant le passage de l'air de ventilation de la toiture.

Selon encore un autre mode de réalisation de l'invention, les bandes parallèles minces transversales sont agrafées à leur intersection avec au moins chacun des liteaux d'extrémité de l'assemblage à l'aide de plusieurs agrafes. Cela permet d'augmenter la résistance à l'agrafage de ce premier liteau soumis à des tractions d'ajustement au cours de la pose.

Selon une forme d'exécution de l'invention, la feuille souple continue déborde l'ensemble des liteaux et l'agrafage des bandes parallèles sur les liteaux est réalisé à l'aide d'agrafes à extrémités divergentes ou en biseau infléchi vers l'extérieur, de manière que l'agrafe pénètre profondément dans le liteau selon le sens de la longueur du liteau et parallèlement à la surface de la feuille souple continue, sans dépasser à l'extérieur dudit liteau, et réalise un serrage local de la feuille souple continue par les bandes parallèles résistantes.

Selon un autre mode de réalisation de l'invention, la fixation sur les chevrons de toiture est réalisée par des clous traversant simultanément la feuille souple et les bandes résistantes.

Ceci permet, après pose de l'assemblage de liteaux sur la surface de réception correspondante, par exemple des chevrons ou des fermettes américaines placés sur une ligne de plus grande pente d'un toit, par appui des bandes parallèles résistantes sur les chevrons, de former avec la feuille souple continue, entre deux chevrons contigus, une rigole centrale relativement profonde d'écoulement des eaux hors du toit, qui délimite un espace de ventilation de la toiture et qui est apte à assurer la mise hors d'eau provisoire du bâtiment et la récupération des fuites en sous-toiture.

Le procédé selon la présente invention pour la fixation d'un assemblage de liteaux tel que défini ci-dessus sur une surface de réception, de préférence un toit, est caractérisé en ce qu'après la pose de l'assemblage de liteaux sur les chevrons correspondants de la surface de réception, placés selon une ligne de plus grande pente de la toiture par appui des bandes parallèles résistantes sur lesdits éléments, la feuille souple continue forme entre deux chevrons contigus une rigole centrale relativement profonde d'écoulement des eaux hors du toit qui délimite un espace de ventilation de la toiture et qui est apte à la mise hors d'eau provisoire du bâtiment et a la récupération des fuites en sous-toiture.

Selon un mode de réalisation du procédé de l'invention, l'on procède au recouvrement des feuilles de deux assemblages posés côte à côte sur un toit, aux extrémités de l'assemblage dans le sens de la pente du toit et au faîtage du toit au moins avant la pose de la couverture par rabattement et la partie inférieure de la feuille est incurvée pour amener vers les moyens de collecte l'eau recueillie sur la feuille souple.

D'autres, buts, avantages et caractéristiques apparaîtront à la lecture de la description d'un mode de réalisation de l'invention, faite à titre non limitatif et en regard du dessin annexé où:
- la figure 1 représente en vue partielle et en perspective par dessous, l'assemblage de liteaux selon l'invention posé sur les chevrons d'un toit, en partie enlevés afin de mieux voir la structure dudit assemblage;
- la figure 2 est une vue en coupe selon le plan II-II de la figure 1, d'une partie de l'assemblage de liteaux selon l'invention posé sur des chevrons de réception.

L'assemblage de liteaux représenté à la figure 1 consiste en une série de liteaux 10 (noté ici 10a à 10c) réalisés habituellement en bois brut de sciage, dans les dimensions courantes (notamment comprises entre 15 x 36 mm et 50 x 50 mm) et si possible exempts de noeuds pour faciliter l'agrafage par engagement à force, dans le bois sec ou partiellement vert, d'agrafes en U d'un type préféré qui sera décrit par après. Les liteaux pourraient être réalisés en un autre matériau susceptible d'être agrafé, notamment en matière plastique et/ou élastomère. Les liteaux sont disposés parallèles et équidistants les uns des autres au pas L pour être fixés sur les chevrons 11 d'un toit et sont agrafés au moyen d'agrafes 14 sur une face d'une feuille mince continue 12 en un matériau souple résistant et généralement transparent, par exemple du polyéthylène ou du polyane. Les liteaux sont en outre reliés entre eux par des bandes 13 parallèles, minces, souples, résistantes et sensiblement inextensibles et équidistantes les unes des autres, s'étendant transversalement à l'axe des liteaux et fixées par les agrafes 14 à chacun de ceux-ci en serrant sur le liteau 10 la feuille 12 qui est également traversée par l'agrafe 14. Les agrafes en U 14 sont orientées de préférence avec la barre du U parallèle à l'axe de liteaux pour mieux supporter de petits désaxages de l'agrafage.

On voit que le liteau de tête 10a de l'assemblage est relié par agrafage aux bandes parallèles 13, chaque fois à l'aide de deux agrafes 14a et 14b, afin d'assurer un assemblage plus résistant de ce liteau 10a qui sera placé en haut ou en bas du toit et subira de ce fait toute la traction de mise en place de l'assemblage de liteaux qui est réalisé en tirant sur les bandes 13 depuis le liteau placé le plus en bas après clouage du liteau 10a sur le haut du toit.

La feuille 12 qui présente une bonne résistance à l'arrachement ou au déchirage à partir de ses points de fixation sur les liteaux 10 sous les bandes 13, est montée lâche entre deux bandes parallèles 13 correspondant à deux chevrons 11 du toit. La longueur de la feuille souple entre deux bandes 13 contiguës est ainsi nettement supérieure à la longueur des liteaux 10, relativement rigides dans le sens axial, séparant les deux bandes contiguës. Lorsque les liteaux 10 sont posés sur les chevrons 11, les bandes 13 viennent ainsi au contact des chevrons 11 et la feuille souple 12 forme une rigole centrale 15 (voir la figure 2) creuse et relativement profonde qui se développe entre les chevrons 11 selon la ligne de plus grande pente du toit.

La charge d'eau ou autre matériau s'exerçant sur la rigole 15 est supportée par le pincement de la feuille souple 12 entre la bande mince 13 et le liteau 10, ce pincement étant encore augmenté par le serrage des clous 16 de fixation des liteaux 10 sur les chevrons 11. Ces clous traversent ponctuellement la feuille 12 et les bandes 13 en venant se ficher dans les chevrons 11. La charge de la couverture (non représentée) placée au-dessus des liteaux (tuiles, ardoises, etc) augmentant encore en service le pincement de la feuille souple 12 entre le liteau 10 et les bandes 13, on ne risque pas de voir la feuille 12, réalisée en matière souple résistante telle que du polyane ou autre matière synthétique, notamment une matière étanche à l'eau mais poreuse à l'air pour permettre la ventilation, se déchirer sous l'effet de la charge d'eau ou du vent qui lui est appliqué.

Selon une disposition assurant l'aération de la toiture, des perforations 17 sont prévues à distance du fond 18 de la rigole 15, de préférence au voisinage des bandes parallèles 13. Ces perforations qui peuvent être réalisées au moment de la fabrication de l'assemblage par agrafage de bandes 13 sur les liteaux 10, assurent l'aération de la partie du toit située au dessus des chevrons 11.

Selon un autre mode de réalisation des moyens d'aération, la feuille 12 est munie avant sa fixation sur les liteaux 10 de perforations 19 (réalisées par exemple par une pointe chauffée) dont la section totale est faible par rapport à la surface de la feuille et qui sont entourées chacune d'un rebord 20 faisant saillie du côté de la feuille regardant vers l'extérieur à la pose, c'est à dire du côté du liteau. Après le déroulement des liteaux sur une toiture inclinée, la pluie, même violente, ne peut pénétrer que sous forme de suintements à travers les perforations 19 et s'écoule autour du rebord 20 de la perforation. Même lorsque de telles perforations 19 se trouvent placées au fond 18 de la rigole 15, l'eau de récupération des fuites en sous-toiture (représentée en 21) contourne le rebord 20 et ne peut s'écouler par la perforation 19 qu'à l'état de suintements, du fait de la faible section de celle-ci qui est cependant suffisante pour assurer l'aération par traversée de l'air intérieur chaud montant à travers les perforations 19. On utilisera avantageusement des microperforations préexistantes dans la feuille 12, à la place des perforations 17 et 19, de telle microperforations s'opposant à la percolation de l'eau mais laissant passer de l'air de ventilation.

Comme on le voit sur la figure 1, la feuille souple continue 12 déborde largement l'ensemble des liteaux 10, non seulement latéralement de manière à permettre le recouvrement de deux assemblages posés côte à cote sur un toit, mais surtout aux deux extrémités de l'assemblage à dérouler (voir l'extrémité supérieure 12a). Ce débordement d'extrémité 12a permet en effet de recouvrir le faîtage du toit par rabattement de la bande dépassante qui vient se placer sur l'autre pan du toit. Après la pose des liteaux, le faîte du toit est ainsi recouvert, en couverture provisoire, de deux couches 12a de feuille continue superposées et rabattues chacune sur l'autre pan. Avant la pose de la couverture telle que des tuiles, on coupe généralement les parties rabattues afin d'assurer la ventilation à grand débit du faîte du toit. A la partie inférieure de l'assemblage, la bande dépassante (identique à la bande 12a mais non représentée) sert à rejeter à l'extérieur l'eau de pluie qui s'écoule sur la bande souple continue fonctionnant en couverture provisoire et à ramener à l'égout les fuites qui se produisent accidentellement lorsque la bande continue remplit la fonction de sous-toiture.

Selon un autre mode de réalisation de l'assemblage de liteaux, représenté plus particulièrement à la figure 2, la barre 22 des agrafes 14 à section en U est reliée par deux branches taillées en pointe 23, 24 dont la face pointue est dirigée en biseau 25 vers l'extérieur. Grâce à cette disposition des agrafes 14, au cours de l'agrafage par pression sur la barre 22 du U, les branches de l'agrafe pénètrent dans le bois ou la matière synthétique du liteau 10 en s'orientant, au moins en partie, parallèlement à l'axe du liteau 10 et même en revenant en crochet sur elles-mêmes, comme représenté en 23 et 24 à la figure 2. Lorsque les liteaux 10 présentent une faible épaisseur (par exemple 15 mm pour les liteaux de plus faible hauteur) l'agrafe 14 est ainsi néanmoins profondément ancrée dans la matière du liteau et exerce une pression importante et persistante dans le temps sur la bande souple 13 en serrant bien la feuille souple 12 de façon indirecte, ce qui s'oppose au déchirage de la feuille souple soumise à une traction.

L'assemblage de liteaux selon l'invention est en général livré et transportée en un rouleau correspondant à la longueur standard d'un pan de toit. Pour sa pose, après avoir fixé le liteau supérieur 10a par clouage sur les chevrons 11 ou les fermettes américaines équivalentes, l'assemblage est déroulé sur le toit jusqu'au bas où le dernier liteau vient se placer, après légère traction sur l'ensemble et orientation latérale, juste à la position prévue au bas du pan standard de toit. La première série de liteaux est alignée sur le bord du toit tandis que la deuxième série de liteaux vient se placer à côté de la première série sur le même chevron. Il est possible, en cas de décalage trop important, de tronçonner simultanément les liteaux sur les deux séries, sensiblement au centre du chevron, en évitant d'atteindre la feuille souple 12. Comme on peut l'apprécier sur la figure 2, la feuille souple continue 12 constitue non seulement une paroi de collecte et d'évacuation de la pluie et des intempéries mais aussi, en première isolation, une paroi de séparation de l'intérieur d'avec l'ambiance extérieure au contact de laquelle sont placés en permanence la couverture (tuiles, ardoises etc) et l'assemblage de liteaux selon l'invention qui participe ainsi après sa pose, non seulement à la mise hors d'eau, mais encore à l'isolation générale du bâtiment.

## Revendications

1. Assemblage de liteaux permettant leur stockage et leur pose rapide, à l'écartement désiré, sur des chevrons (11) ou similaires formant surface de réception pour la fixation ultérieure d'éléments de couverture et consistant en une série de liteaux (10), parallèles et régulièrement espacés, fixés sur une feuille continue (12) formée d'un matériau souple, les liteaux étant, en outre, reliés entre eux par des bandes (13) parallèles, minces, souples, résistantes et sensiblement inextensibles qui sont disposées transversalement à l'axe des liteaux et fixées à ceux-ci à leur intersection, caractérisé en ce que la feuille continue (12) présente une bonne résistance à l'arrachement et au déchirage et est insérée entre les liteaux (10) et les bandes parallèles résistantes (13) dont l'écartement correspond sensiblement à celui des chevrons (11) de la surface de réception, en ce que la feuille continue (12) est maintenue en place par l'agrafage desdites bandes (13) sur les liteaux (10) à leur intersection avec ces derniers, et en ce que la longueur de la feuille souple (12a) entre deux bandes parallèles résistantes contiguës (13) est supérieure à la longueur des liteaux séparant ces deux bandes contiguës, de manière à former au moins une rigole (15) entre deux chevrons (11) quand les deux bandes contiguës (13) sont posées sur deux chevrons contigus (11).

2. Assemblage de liteaux selon la revendication 1, caractérisé en ce que la feuille souple continue (12) comporte des perforations d'aération (17) disposées dans des zones distinctes de celle de la rigole (15).

3. Assemblage de liteaux selon la revendication 1 ou 2, caractérisé en ce que la feuille souple continue (12) comporte des perforations (19) dont les bords (20) sont relevés en direction des liteaux

4. Assemblage de liteaux selon l'une des revendications 3 et 4, caractérisé en ce que les perforations sont constituées par des microperforations aptes à arrêter l'eau et à laisser passer de l'air de ventilation.

5. Assemblage de liteaux selon l'une quelconque des revendications 1 à 4, caractérisé en ce que les bandes parallèles minces transversales (13) sont agrafées à leur intersection avec au moins chacun des liteaux (10a) d'extrémité de l'assemblage à l'aide de plusieurs agrafes (14a, 14b).

6. Assemblage de liteaux selon l'une quelconque des revendications 1 à 5, caractérisé en ce que la feuille souple continue (12) déborde (en 12a) l'ensemble des liteaux.

7. Assemblage de liteaux selon l'une quelconque des revendications 1 à 6, caractérisé en ce que l'agrafage des bandes parallèles sur les liteaux est réalisé à l'aide d'agrafes (14) à extrémités divergentes ou en biseau (25) infléchi vers l'extérieur, de manière que l'agrafe (14) pénètre profondément dans le liteau (10), selon le sens de la longueur du liteau et parallèlement à la surface de la feuille souple continue (12), sans dépasser à l'extérieur dudit liteau, et réalise un serrage local de la feuille souple continue (12) par les bandes parallèles résistantes (13).

8. Assemblage de liteaux selon l'une quelconque des revendications 1 à 7, caractérisé en ce que leur fixation sur les chevrons (11) est réalisée par des clous (16) traversant simultanément la feuille souple (12) et les bandes résistantes (13).

9. Procédé pour la fixation d'un assemblage de liteaux selon l'une quelconque des revendications 1 à 8, sur une surface de réception, de préférence un toit, caractérisé en ce qu'après la pose de l'assemblage de liteaux sur les chevrons correspondants (11) de la surface de réception, placés selon une ligne de plus grande pente de la toiture, par appui des bandes parallèles résistantes sur lesdits chevrons, la feuille souple continue (12) forme entre deux chevrons (11) une rigole centrale (15) d'écoulement des eaux hors du toit qui délimite un espace de ventilation de la toiture et qui est apte à la mise hors d'eau provisoire du bâtiment et à la récupération des fuites en sous-toiture.

10. Procédé pour la fixation d'un assemblage de liteaux selon la revendication 9, caractérisé en ce que l'on procède au recouvrement des feuilles (12) de deux assemblages posés côte à côte sur un toit, aux extrémités de l'assemblage dans le sens de la pente du toit et au faîtage du toit au moins avant la pose de la couverture, par rabattement et en ce que la partie inférieure de la feuille est incurvée pour amener vers des moyens de collecte l'eau recueillie sur la feuille souple.

## Patentansprüche

1. Lattenanordnung, die die Lagerung und schnelle Verlegung der Latten im gewünschten Abstand auf Dachsparren (11) oder dergleichen ermöglicht, die eine Aufnahmefläche für die spätere Befestigung von Bedachungselementen bilden, und die aus einer Reihe von parallelen, in regelmäßigem Abstand angeordneten Latten (10) besteht, die auf einer aus einem flexiblen Material gebildeten, fortlaufenden Folie (12) befestigt sind, wobei die Latten außerdem miteinander durch parallele, dünne, flexible, widerstandsfähige und im wesentlichen undehnbare Streifen (13) verbunden sind, die transversal zur Achse der Latten angeordnet und an diesen an ihrem Schnittpunkt befestigt sind, dadurch gekennzeichnet, daß die fortlaufende Folie (12) eine gute Widerstandsfähigkeit gegen das Ausreißen und das Zerreißen aufweist und zwischen die Latten (10) und die parallelen, widerstandfähigen Streifen (13) eingefügt ist, deren Abstand im wesentlichen dem der Dachsparren (11) der Aufnahmefläche entspricht, daß die fortlaufende Folie (12) durch die Klammerheftung der Streifen (13) auf den Latten (10) an ihrem Schnittpunkt mit den letzteren an Ort und Stelle gehalten wird, und daß die Länge der flexiblen Folie (12a) zwischen zwei parallelen, widerstandsfähigen benachbarten Streifen (13) größer als die Länge der Latten ist, die die zwei benachbarten Streifen trennen, um wenigstens eine Rinne (15) zwischen zwei Dachsparren (11) zu bilden, wenn die zwei benachbarten Streifen (13) auf zwei benachbarte Dachsparren (11) gelegt sind.

2. Lattenanordnung nach Anspruch 1, dadurch gekennzeichnet, daß die flexible fortlaufende Folie (12) Belüftungsperforierungen (17) aufweist, die in Bereichen angeordnet sind, die sich von dem Bereich der Rinne (15) unterscheiden.

3. Lattenanordnung nach Anspruch 1 oder 2, dadurch gekennzeichnet, daß die flexible fortlaufende Folie (12) Perforierungen (19) aufweist, deren Ränder (20) in Richtung der Latten aufgerichtet sind.

4. Lattenanordnung nach einem der Ansprüche 3 und 4, dadurch gekennzeichnet, daß die Perforierungen von Mikroperforierungen gebildet werden, die geeignet sind, das Wasser aufzuhalten und Belüftungsluft hindurchgehen zu lassen.

5. Lattenanordnung nach irgendeinem der Ansprüche 1 bis 4, dadurch gekennzeichnet, daß die parallelen, dünnen, transversalen Streifen (13) an ihrem Schnittpunkt mit wenigstens jeder der Endlatten (10a) der Anordnung mittels mehrerer Klammern (14a, 14b) verklammert sind.

6. Lattenanordnung nach irgendeinem der Ansprüche 1 bis 5, dadurch gekennzeichnet, daß die flexible fortlaufende Folie (12) über die Gesamtheit der Latten übersteht (bei 12a).

7. Lattenanordnung nach irgendeinem der Ansprüche 1 bis 6, dadurch gekennzeichnet, daß die Klammerheftung der parallelen Streifen auf den Latten mittels Klammern (14) mit divergierenden Enden oder mit nach außen gebogener Schräge (25) bewirkt wird, so daß die Klammer (14) in Längsrichtung der Latte und parallel zur Fläche der flexiblen fortlaufenden Folie (12) tief in die Latte (10) eindringt, ohne aus der Latte auszutreten, und ein lokales Aufpressen der flexiblen fortlaufenden Folie (12) durch die parallelen widerstandsfähigen Streifen (13) bewirkt.

8. Lattenanordnung nach irgendeinem der Ansprüche 1 bis 7, dadurch gekennzeichnet, daß die Befestigung der Latten auf den Dachsparren (11) durch Nägel (16) bewirkt wird, die gleichzeitig durch die flexible Folie (12) und die widerstandsfähigen Streifen (13) hindurchgehen.

9. Verfahren zur Befestigung einer Lattenanordnung nach irgendeinem der Ansprüche 1 bis 8 auf einer Aufnahmefläche, vorzugsweise einem Dach, dadurch gekennzeichnet, daß nach dem Verlegen der Lattenanordnung auf den entsprechenden Dachsparren (11) der Aufnahmefläche, die gemäß einer Linie der größten Neigung des Daches plaziert sind, durch Aufbringen von parallelen widerstandsfähigen Streifen auf den Dachsparren die flexible fortlaufende Folie (12) zwischen zwei Dachsparren (11) eine zentrale Rinne (15) zum Ablaufen des Wassers außerhalb des Dachs bildet, die einen Belüftungsraum des Dachwerks begrenzt und für das behelfsmäßige Herausbringen von Wasser aus dem Gebäude und für das Zurückgewinnen der Leckagen unter dem Dach geeignet ist.

10. Verfahren zur Befestigung einer Lattenanordnung nach Anspruch 9, dadurch gekennzeichnet, daß die Überlappung der Folien (12) von zwei auf einem Dach Seite an Seite gelegten Anordnungen an den Enden der Anordnung in Richtung der Neigung des Daches und am First des Daches wenigstens vor der Verlegung der Bedachung durch Umklappen durchgeführt wird und daß der untere Teil der Folie gekrümmt ist, um das auf der flexiblen Folie aufgefangene Wasser den Sammeleinrichtungen zuzuführen.

## Claims

1. An assembly of battens which enables them to be stored and rapidly put in place, at the desired spacing, on rafters (11) constituting a receiving surface for the subsequent mounting of covering elements, and consisting of a series of parallel and regularly spaced battens attached to a continuous sheet (12) formed from a flexible material, the battens being moreover mutually joined together by parallel, thin, flexible strips (13) that are resistant and substantially inextensible, arranged transversely with respect to the axis of the battens and fixed to them where they intersect, characterized in that the continuous sheet (12) has a good tear-off and tear resistance and is inserted between the battens (10) and the resistant parallel strips (13) the spacing of which substantially corresponds to the spacing of the abovesaid rafter (11) or the like constituting a receiving surface, and in that the continuous sheet (12) is held in place by stapling said strips (13) onto the battens (10) where they intersect with the latter, and in that the length of the flexible sheet (12a) between two adjacent resistant parallel strips (13) is greater than the length of the battens separating these two adjacent strips and is adapted, when layed, to provide at least one trough or gutter (15) between two rafters or the like (11) when the two adjoining strips (13) are laid on two adjoining rafters (11).

2. An assembly of battens in accordance with Claim 1, characterized in that the continuous flexible sheet (12) includes ventilation perforations (17) arranged in areas that are separate from the areas of said trough or gutter (15).

3. An assembly of battens in accordance with Claim 1 or 2, characterized in that the continuous flexible sheet (12) includes perforations (19) the edges (20) of which are raised in the direction of the battens.

4. An assembly of battens in accordance with one of Claims 3 or 4 , characterized in that the perforations are constituted by microperforations suitable for stopping water passing whilst allowing air for ventilation to pass.

5. An assembly of battens in accordance with any one of Claims 1 to 4, characterized in that the transverse thin parallel strips (13) are stapled at their intersection with at least each of the end battens (10a) in the assembly by making use of a plurality of staples (14a, 14b).

6. An assembly of battens in accordance with one of Claims 1 to 5, characterized in that the continuous flexible sheet (12) extends (at 12a) beyond the set of battens

7. An assembly of battens in accordance with any one of Claims 1 to 6, characterized in that stapling of the parallel strips onto the battens is done using staples (14) having diverging ends or staples that are bevelled (25) and curved outwardly, so that the staple (14) penetrates deeply into the batten (10) in the sense of the batten's length and parallel to the surface of the continuous flexible sheet (12), without extending through to the outside of said batten, and provides local clamping of the continuous flexible sheet (12) by the resistant parallel strips (13).

8. An assembly of battens in accordance with any one of Claims 1 to 7, characterized in that said fixing on the rafters (11) is achieved using nails (16) that simultaneously pass through the continuous flexible sheet (12) and the resistant strips (13).

9. Method for fixing an assembly of battens in accordance with any one of Claims 1 to 8, onto a receiving surface, preferably a roof, characterized in that, after laying the assembly of battens on the corresponding rafters (11) of the receiving surface, placed according to the line of greatest slope of the roof, by resting the resistant parallel strips on the said rafters, the continuous flexible sheet (12) forms a relatively deep central trough (15) between two rafters (11) for leading water off the roof, which defines a ventilation space for the roof and which is adapted to provide provisional waterproofing of the building and correction of leaks when acting as a roof underlay.

10. Method for fixing an assembly of battens in accordance with Claim 9, characterized in that overlapping of the sheets (12) of two assemblies layed side by side on the roof is established at the ends of the assemblies in the sense of the slope of the roof, and at the ridge of the roof at least prior to laying the roof covering by folding the sheet over and in that the lower part of the sheet is given a curved shape to lead the water collected on the flexible sheet to means for collecting it.
